# EUROPÄISCHE PATENTSCHRIFT

(11) **EP 0 029 885 B1**
(45) Veröffentlichungstag und Bekanntmachung des Hinweises auf die Patenterteilung: **11.04.1984**
(21) Anmeldenummer: 80105687.0
(22) Anmeldetag: 22.09.1980
(51) Int. Cl.: A62B 18/04

(54) **Fluchtfiltergerät mit Schutzhaube**
Escape filtering apparatus with protective hood
Appareil filtrant permettant de fuir avec bonnet de protection

(30) Priorität: 01.12.1979 DE 2948423
(43) Veröffentlichungstag der Anmeldung: 10.06.1981
(73) Patentinhaber: Drägerwerk Aktiengesellschaft, 23542 Lübeck (DE)
(72) Erfinder: Warncke, Ernst, D-2400 Lübeck (DE); Walther, Hans-Joachim, D-2400 Lübeck (DE); Schlobohm, Joachim, D-2067 Reinfeld (DE)

## Beschreibung

Die Erfindung betrifft ein Fluchtfiltergerät mit Schutzhaube, entsprechend dem Oberbegriff des Anspruches 1.

Es wird immer wieder bekannt, daß Menschen bei Bränden, z. B. in Hotels, schwer verunglücken oder gar verbrennen. Sie scheuen sich, ohne Atemgerät in Brandgase hineinzulaufen. Einfache, griffbereite und auch von Ungeübten aufsetzbare Fluchtfilter könnten die Rettung erleichtern. Voraussetzung ist aber, daß diese Fluchtfilter für alle Kopfgrößen, bei Brillenträgern und bei Kinn- und Backenbärten ihre Schutzaufgaben erfüllen.

Ein bekanntes Schutzgerät gegen Luftverseuchung besteht aus mindestens einer Kopfhaube, die eine Atemschutzmaske mit einem Filter besitzt. Dabei sind die Atemschutzmaske und das Filter durch ein die Schutzhaube durchdringendes Verbindungsstück miteinander verbunden. Der Träger atmet durch das Filter ein und durch eine Öffnung im Gesichtsteil der Atemschutzmaske in das Innere der Haube aus. Die Ausatemluft strömt dann durch Undichtigkeiten zwischen der Kopfhaube und den Körperpartien des Trägers ins Freie. Sie schafft dabei einen Luftvorhang, der den Eintritt von unfiltrierter Außenluft in das Innere der Haube verhindert.

Über die Ausbildung des Gesichtsteils der Atemschutzmaske ist nichts ausgesagt. Die Darstellung zeigt aber eine im übrigen übliche Halbmaske. Sie dichtet dann auch in bekannter Art und Weise in einer Dichtungslinie an den Gesichtspartien des Trägers ab. Derartige Halbmasken sind mit der Güte der Abdichtung von der Anpassung an die jeweilige Gesichtsform und -größe abhängig. Es werden also verschiedene Größen benötigt. Sie sind damit für die Verwendung in Fluchtgeräten, die im Notfall für alle Bedrängten passen müssen, nicht geeignet (DE-U-19 36 347).

Ein bekanntes Fluchtfiltergerät mit einer Schultzhaube aus einer durchsichtigen Folie zeigt diese Schwierigkeiten nicht. Statt der Atemschutzmaske ist von der Filteraufnahme her ein Atemanschlußstück in das Innere der Schutzhaube geführt, das in einem Mundstück endet. Die Schutzhaube besitzt dem Oberlippenbereich gegenüber ein Nasenpolster, für das außerhalb um die Schutzhaube herumlegbar und im Nacken verschließbar eine Bänderung vorhanden ist. Mit dem -Nasenpolster werden die Nasenöffnungen dichtgesetzt. Mundstücke haben jedoch den Nachteil, daß sie mit den Zähnen gehalten werden müssen. Das kann bie Prothesenträgern zu Schwierigkeiten führen. Außerdem müssen Mundstücke für Kinder kleiner ausgeführt sein als für Erwachsene (DE-C-26 39 545).

Es ist eine andere Haube mit einem austauschbaren Atemfilter bekannt. Der Anschluß an die Atemorgane des Trägers erfolgt über eine Halbmaske. Die Haube zeigt keine gasdichte Verbindung zwischen der Filteraufnahme mit der Halbmaske. Außerdem ist die Halbmaskenbänderung innen angeordnet und dann nach außen durchgeführt. Es wird nicht deutlich, durch welche Mittel die Anpressung der Halbmaske gegen das Gesicht fixiert werden soll. Außerdem ist es wohl unmöglich, die Durchführung der Bänderung an der Haube gasdicht zu bekommen. Die hier verwendete Maske stellt eine normale Ausführung dar. Sie ist nicht für alle Kopfgrößen passend, zumal nur eine schmale Dichtkante vorgesehen ist, die bisher mit Rücksicht auf den Auflagedruck als besonders dicht galt (US-A-2529106).

Es ist eine Gasschutzhaube für Kopfverletzte bekannt. Sie besteht aus einer durchsichtigen dünnen Kunststofffolie, die an allen gewünschten Stellen an den Kopf angelegt und entsprechend gefaltet werden kann. Der Filteranschluß erfolgt über ein vorne durch die Haube geführtes Anschlußstück zu einer Halbmaske. Auf der Au- ßenseite der Haube sind beidseitig unterhalb und oberhalb der Schläfen zwei kreuzweise über den Hinterkopf verlaufende Bänderungen befestigt.

Diese bekannte Gasschutzhaube ist als Fluchtgerät nicht gedacht und daher auch nicht verwendbar. Es liegt hier eine völlig andere Aufgabe vor, nämlich der Atemschutz für Personen mit Kopfverletzungen. Es wird durch das enge Anlegen mittels vieler Bänder ein ausreichend dichter Sitz der Halbmaske erreicht. Das bei einem Fluchtfilter notwendige Aufsetzen mit einer Anpassung an die verschiedenen Kopfformen mittels einer entsprechend geformten Halbmaske ist nicht möglich (DE-B-11 99620).

Noch eine weitere bekannte Halbmaske innerhalb einer Schutzmaske erfüllt nicht die Aufgabe aus der Erfindung. Diese Halbmaske mit einem Atemfilter besitzt eine über den Kopf zu streifende direkt an dieser befestigte Bänderung. Die Halbmaske in dieser bekannten Ausführung zeigt keine besondere Abdichtung am Gesicht des Trägers. Sie wird lediglich durch die Bänderung angezogen. Sie muß in ihrer Größe für den jeweiligen Träger angepaßt sein. Die für die Beatmung sichere Abdichtung, wie für ein Fluchtfiltergerät notwendig, um mit einem gleichen Gerät einen Schutz sowohl bei Kindern wie auch bei Erwachsenen sicherzustellen, ist hier nicht zu erreichen. Außerdem verlangt dieses bekannte Gerät zuerst das Anlegen der Maske und dann folgend das Überstreifen der Haube. In Notsituationen bedeutet dies eine weitere Verzögerung und damit zusätzliche Gefährdung (FR-A-801 176).

Aufgabe der Erfindung ist ein einfaches Fluchtfiltergerät mit Schutzhaube, das in Notsituationen für den Träger sichere Atemluftbedingungen bietet und dabei für alle vorhandenen Kopfgrößen ebenso wie für Brillen- und Bartträger geeignet ist.

Die Lösung der Aufgabe erfolgt gemäß dem Kennzeichen des Anspruches 1. Vorteilhafte Weiterbildungen sind in den Ansprüchen 2 bis 4 beschrieben.

Die Vorteile des Fluchtfiltergerätes nach der Erfindung liegen in der Ausführung des Halbmaskenkörpers mit der Gesichtsauflagefläche. Die Gesichtsauflagefläche legt sich breit den Gesichtspartien an. Sie überbrückt damit die verschiedenen Kopfgrößen und Gesichtsformen. Die Dichtungsränder der bekannten Halbmasken, die als Liniendichtungen wirken, können das nicht. Sie sind immer irgendwo frei und ohne Anlage und damit undicht.

Die Profilgestaltung unterhalb der Gesichtsauflagefläche innerhalb des Halbmaskenkörpers schafft einen überall gleich großen Anlagedruck, der eine sichere Anlage garantiert. Die großen Auflageflächen mit dem dann kleinen spezifischen Anlagedruck sind für den Träger außerordentlich bequem. Die Bänderung kann, ohne den Träger zu belästigen, kräftig angezogen werden. Dies begünstigt eine dichte Anlage. Die vorteilhaften Weiterbildungen der Unteransprüche sprechen für sich selbst.

Ein Ausführungsbeispiel der Erfindung ist in der Zeichnung dargestellt und wird im folgenden beschrieben. Es zeigen
Figur 1 eine Ansicht des kompletten Fluchtfiltergerätes,
Figur 2 die Form des Halbmaskenkörpers in Ansicht A,
Figur 3 den Schnitt B-C aus Fig. 2,
Figur 4 eine weitere Ausführung an der Schnittstelle B-C,
Figur 5 den Schnitt D-E aus Fig. 2.

Das Fluchtfiltergerät besteht aus der Schutzhaube 1 mit der elastischen Halskrause 2. Sie kann aus einer durchsichtigen Folie, aber auch aus anderem Material bestehen. Wenn dieses nicht durchsichtig ist, dann ist die Fensterpartie 3 eingearbeitet.. Der Nasen- und Mundpartie des Trägers gegenüber ist der Halbmaskenkörper 4 angeordnet. Er durchsetzt mit der Aufnahme 5 für das Filter 6 dicht die Schutzhaube 1. Die Schutzhaube 1 besitzt seitliche Ösen 7 zur Aufnahme der Bänderung 8. Die Bänderung 8 kann über Zuglaschen 9 durch eine bekannte Schnellverstellung über den Nacken angezogen und gehalten werden. Dabei wird. die Gesichtsauflagefläche 10 dicht gegen die Gesichtspartien gezogen.

Die Form des Gesichtsteiles des Halbmaskenkörpers 4 zeigt die Fig. 2. Der Ausschnitt 11 für den Nasen-Mund-Bereich ist relativ klein im Verhältnis zum äußeren Umfang 12 des Halbmaskenkörpers 4. Die Abdichtung an dem Gesicht erfolgt über die große Gesichtsauflagefläche 10. Der überall gleich große, doch bequeme Anpreßdruck wird durch die besondere Ausbildung des Gesichtsteiles unterhalb der Gesichtsauflagefläche 10 erreicht. Die Fig.3 zeigt das dreieckförmige Auflageprofil 13, das sich mit wechselnder Querschnittsfläche an dem ganzen Ausschnitt 11 entlang fortsetzt. Es kann aus geschäumtem Material und dann gefüllt oder auch, wie gestrichelt gezeichnet, ein Hohlkörper mit Wänden sein. Die Fig. 4 zeigt eine weitere Ausführung, in der die eine Dreieckseite entfallen ist. Die ausreichende Steifigkeit der Gesichtsauflagefläche 10 wird durch im Abstand zueinander senkrecht angeordnete Zwischenwände 14 erreicht.

Der Schnitt D-E in Fig. 5 zeigt, daß die Auflageprofile 13 in eine lippenförmige Anlage 15 auslaufen, die sich sicher dem Nasenrücken anlegt.

## Patentansprüche

1. Fluchtfiltergerät mit Schutzhaube (1) und innerer Halbmaske (4), deren Gesichtsauflage einen Gesichtsausschnitt (11) besitzt, mit einem außerhalb in einer das Material der Schutzhaube (2) durchsetzenden Aufnahme (5) angeordneten Atemfilter (6) sowie einer durch Oesen anziehbaren Bänderung (8), dadurch gekennzeichnet, daß der Gesichtsausschnitt (11) von einer eine Gesichtsauflagefläche (10) bildenden Lippe begrenzt ist, daß die dem Gesichtsausschnitt (11) zugewendete Lippenkante zur Maskenwand hin abgestützt ist, daß Maskenwand, Lippe und Abstützung im Querschnitt etwa dreieckförmig ausgebildet sind und ein Auflageprofil (13) bilden, das in eine sich dem Nasenrücken anlegende lippenförmige Anlage (15) ausläuft.

2. Fluchtfiltergerät nach Anspruch 1, dadurch gekennzeichnet, daß das dreieckförmige Auflageprofil (13) als Hohlkörper ausgebildet ist.

3. Fluchtfiltergerät nach Anspruch 1 und 2, dadurch gekennzeichnet, daß die Abstützung durch im Abstand zueinander, etwa senkrecht zur Lippe angeordnete Zwischenwände (14) gebildet ist.

4. Fluchtfiltergerät nach Anspruch 1 bis 3, dadurch gekennzeichnet, daß der gesamte Halbmaskenkörper (4) aus geschäumtem elastischem Material hergestellt ist.

## Claims

1. Escape filtering apparatus having : a protective hood (1) ; an internal half-mask (4), a face abutting portion of which is provided with a cutaway region (11) ; a respiratory filter (6), which is arranged externally of the hood in a receiving portion (5) which extends through material forming the protective hood (1) ; and a banded structure (8), which can be put on by means of lugs ; characterised in that the cutaway region (11) is bordered by a lip which forms a surface (10) for abutting the face of a wearer, in that the lip edge, which defines the cutaway region (11), is urged towards a wall of the mask and in that.the mask wall, the lip and a support are constructed with a substantially triangularly-shaped cross- section and form a supporting section (13) which tapers off into a flap (15) which lies alongside the bridge of the nose.

2. Escape filtering apparatus according to claim 1, characterised in that the triangularly-shaped supporting section (13) is constructed as a hollow body.

3. Escape filtering apparatus according to claims 1 and 2, characterised in that the support is formed by means of partition walls (14) which are spaced apart and substantially perpendicular to the lip.

4. Escape filtering apparatus according to any of claims 1 to 3, characterised in that the whole body of the half-mask (4) is made of a foamed elastic material.

## Revendications

1. Dispositif filtrant de secours muni d'une cagoule de protection (1) et d'un masque auxiliaire (4) dont la surface destinée à être en contact avec le visage comporte une découpe (11) pour le visage, d'un filtre respiratoire (6) monté extérieurement dans une ouverture (5) ménagée dans le matériau de la cagoule de protection (1) ainsi que d'un bandage (8) pouvant être tendu au moyen d'anneaux (7), caractérisé en ce que la découpe (11) est délimitée par une lèvre formant une surface (10) de contact avec le visage, en ce que le bord de la lèvre tourné vers la découpe (11) est en appui contre la paroi du masque, et en ce que la paroi du masque, la lèvre et l'appui ont en section transversale une forme sensiblement triangulaire et constituent un profil d'appui (13) qui se termine en un appendice (15) en forme de lèvre s'appliquant contre le dos du nez.

2. Dispositif filtrant selon la revendication 1, caractérisé en ce que le profil d'appui (13) triangulaire est creux.

3. Dispositif filtrant selon l'une des revendications 1 ou 2, caractérisé en ce que l'appui est formé au moyen de parois intermédiaires (14) disposées à peu près perpendiculairement à la lèvre, à distance l'une de l'autre.

4. Dispositif filtrant selon l'une quelconque des revendications 1 à 3, caractérisé en ce que l'ensemble du masque auxiliaire (4) est en matériau élastique obtenu par moussage.
